# EUROPÄISCHE PATENTANMELDUNG

(11) **EP 2 574 856 A2**
(43) Veröffentlichungstag der Anmeldung: **03.04.2013**
(21) Anmeldenummer: 12186202.3
(22) Anmeldetag: 27.09.2012
(51) Int. Cl.: F24F 1/00, F24F 3/14, F24F 11/00, F24F 13/04

(54) **Verfahren zur Klimatisierung eines Raumbereichs sowie Klimagerät zur Durchführung des Verfahrens**

(30) Priorität: 27.09.2011 DE 102011053995
(71) Anmelder: Weiss Klimatechnik GmbH, 35447 Reiskirchen-Lindenstruth (DE)
(72) Erfinder:
(74) Vertreter: Stoffregen, Hans-Herbert

(57) **Zusammenfassung**

Die Erfindung bezieht sich auf ein Verfahren zur Klimatisierung eines Raumbereichs (KB), insbesondere eines Produktionsbereichs einer Maschine (DRM), wie Druckmaschine sowie auf ein Klimagerät (UDA), wobei von dem Klimagerät (UDA1, UDA2, UDA3, UDA4) angesaugte Außenluft (AL) als Prozessluft (PL) mittels eines Trockners (TR01) getrocknet wird und wobei eine Restfeuchte der aus dem Trockner (TR01) austretenden Trockenluft (TL) mittels eines Feuchtereglers (FR) eingestellt und als Zuluft (ZL) dem zu klimatisierenden Raumbereich (KB) zugeführt wird. Um eine schnelle Regelung der Feuchte und der Temperatur der Zuluft zu ermöglichen, ist vorgesehen, dass die aus dem als Sorptionstrockner ausgebildeten Trockner (TR01) austretende Trockenluft (TL) über eine Trockenluftklappe (KL02) volumengesteuert in eine Mischkammer geleitet wird, dass ergänzend feuchte Luft als Sekundärluft (SL) über eine Sekundärluftklappe (KL01) zusammen mit der Trockenluft (TL) in die Mischkammer (MK) geleitet wird, und dass ein Gemisch aus Sekundärluft (SL) und Trockenluft (TL) über einen Luftkühler (LK02) als die Zuluft (ZL) bereitgestellt wird, wobei eine Temperatur und eine Feuchte der Zuluft (ZL) gemessen und mit einem Sollwert verglichen wird und wobei die Trockenluftklappe (KL02) und/oder die Sekundärluftklappe (KL01) derart angesteuert werden, dass eine Sollwert-Feuchte in der Zuluft (ZL) geregelt wird.

## Beschreibung

Die Erfindung bezieht sich auf ein Verfahren zur Klimatisierung eines Raumbereichs insbesondere eines Produktionsbereichs einer Maschine wie Druckmaschine, mittels eines Klimageräts, wobei von dem Klimagerät angesaugte Außenluft als Prozessluft mittels eines Trockners getrocknet wird und wobei eine Restfeuchte der aus dem Trockner austretenden Trockenluft mittels eines Feuchtereglers eingestellt und als Zuluft dem zu klimatisierenden Raumbereich zugeführt wird sowie auf ein Klimagerät zur Klimatisierung eines Raumbereichs, insbesondere eines Produktionsbereichs einer Maschine wie Druckmaschine, umfassend ggfs. einen Kühler zur Vorentfeuchtung von Prozessluft, einen Trockner zur Bereitstellung von Trockenluft sowie einen Feuchteregler zur Einstellung der Temperatur und Feuchte einer dem Raumbereich zugeführten Zuluft.

Verfahren und Klimageräte der eingangs genannten Art sind aus dem Stand der Technik bekannt, wobei auch Temperatur und Feuchte einer Zuluft für einen zu klimatisierenden Raumbereich einstellbar sind. Nach dem Stand der Technik wird die Zuluft mittels eines Kühlers auf einen definierten Feuchtepunkt eingestellt, wobei eine Nachbefeuchtung der Zuluft erfolgt, in dem Trockenluftstrom über eine Luftklappe feuchte Luft zugeführt wird.

Auch sind Verfahren zur unterbrechungsfreien und regenerativen Lufttrocknung durch physikalische Adsorption über ein Sorptionsmittel (Sorbens) wie Silicagel, Aktivkohle oder Molekularsiebe aus dem Stand der Technik bekannt.

Hierbei wird das durch physikalische Adsorption (Van-der-Waals-Kräfte) auf das Sorbens übertragene Wasser wieder ausgetrieben. Dies geschieht in einem parallelen Prozess mit Hilfe heißer Luft (Regenerationsluft). Bei dieser sogenannten Regeneration des Sorbens entsteht ein feuchter Regenerationsluftstrom, der beim Stand der Technik als Fortluft verworfen wird und damit ungenutzt bleibt. Lediglich die erzeugte Trockenluft findet als Prozessluft Anwendung, was somit auch aus energetischer Sicht ungünstig ist. Auch findet dieses Verfahren fast ausschließlich Anwendung für Luftzustände bei denen Taupunkte unterhalb 0 °C erreicht werden müssen und somit Kondensationsverfahren über Luftkühler nicht anwendbar sind.

Ebenso sind aus dem Stand der Technik Klimageräte bekannt, wobei auch Temperatur und Feuchte einer Zuluft für einen zu klimatisierenden Raumbereich einstellbar sind. Der Luftstrom wird hierbei durch Abkühlung und Kondensation über einen Kühler auf einen definierten Feuchtepunkt eingestellt, wobei der Feuchtepunkt vom Taupunkt, also der Temperatur am Austritt des Kühlers abhängt, und weshalb für die Erreichung der gewünschten Temperatur der Zuluft eine Nacherhitzung benötigt wird. Für den Fall dass die Feuchte der Zuluft angehoben werden muss ist bei Klimageräten nach dem Stand der Technik ein Befeuchter installiert. Dieser benötigt nachteiligerweise einen Wasseranschluss was mit technischen Aufwand und Kosten verbunden ist. Bei Verwendung von Stadtwasser ist ein regelmäßiges Abschlämmen des Befeuchters erforderlich, was zu Lasten der Betriebsbereitschaft geht. Der Einsatz von deionisiertem Wasser zur Vermeidung von Abschlämmvorgängen ist mit zusätzlichen Kosten verbunden. Bei dem aus dem Stand der Technik bekannten Verfahren kann es auf Grund des in der Zuluft sequenziell installierten Befeuchters, und der damit verbundenen Restfeuchte im System, zu langen Anlaufzeiten bis zum Erreichen trockener Zustände kommen. Die Installation von Bypassschaltungen im Zuluftstrom zur Vermeidung solcher Totzeiten ist wiederum mit technischem Aufwand und Kosten verbunden.

Die aus dem Stand der Technik bekannten Verfahren und Klimageräte mit Entfeuchtung mittels Kondensation, oder Entfeuchtung mittels Sorptionstrockner kombiniert mit nachgeschaltetem Befeuchter, sowie einer Temperierung der Zuluft über einen Lufterhitzer oder weiterem Nachkühler sind mit hohen Installations- und Betriebskosten verbunden.

Davon ausgehend liegt der vorliegenden Erfindung die Aufgabe zugrunde, ein Verfahren und ein Klimagerät der eingangs genannten Art derart weiterzubilden, dass eine schnelle Regelung der Feuchte und Temperatur der Zuluft, bei zugleich geringstmöglichem technischen Aufwand und Kosten, sowie typischweise bei Taupunkten der Zuluft unterhalb 0°C, ermöglicht wird.

Das Verfahren wird erfindungsgemäß u. a. dadurch gelöst, dass die aus dem Sorptionstrockner austretende Trockenluft über eine Trockenluftklappe volumengesteuert in eine Mischkammer geleitet wird, dass Luft größerer Feuchte als Sekundärluft über eine Sekundärluftklappe zusammen mit der Trockenluft, welche durch eine geringere Restfeuchte und einen Taupunkt < 0 °C charakterisiert ist, in die Mischkammer geleitet wird, und dass ein Gemisch aus Sekundärluft und Trockenluft über einen vorzugsweise sensiblen Luftkühler als Zuluft bereitgestellt wird, wobei eine Temperatur und eine Feuchte der Zuluft gemessen und mit einem Sollwert verglichen wird und wobei die Trockenluftklappe und/oder die Sekundärluftklappe derart angesteuert werden, dass eine Sollwert-Feuchte, vorzugsweise als Absolutwert, in der Zuluft geregelt wird.

Das Verfahren zur Klimatisierung eines Raumbereichs einer Maschine, insbesondere eines Produktionsbereichs einer Druckmaschine, oder typischerweise von Maschinen und Anlagen mit besonders trockenen und zugleich schnell zu ändernden klimatischen Bedingungen in den Raumbereichen, mittels eines Klimageräts, wobei von dem Klimagerät angesaugte Außenluft oder Umluft als Prozessluft mittels eines Luftkühlers gegebenenfalls vorentfeuchtet wird, zeichnet sich dadurch aus, dass ein regenerativer Sorptionstrockner die Prozessluft mittels Adsorption entfeuchtet, dass die erzeugte Trockenluft mit Hilfe einer Klappenschaltung einer Mischkammer zugeführt wird, dass ein Sekundärluftstrom größerer Feuchte wie Außenluft, Umluft oder feuchte Regenerationsluft aus dem Trocknerprozess über eine Klappenschaltung derselben Mischkammer zugeführt wird, und dass am Mischungsverhältnis aus Trockenluft und Feuchtluft über einen nachgeschalteten Sensor zur Feuchteregelung verwendet wird, und ein darauffolgender Kühler ausschließlich sensibel - also trocken - arbeitet und den Zuluftstrom temperiert, sodass die Zuluft dem zu klimatisierten Raumbereich - beispielsweise einer Druckmaschine - zugeführt werden kann.

Bei unterschiedlichen Betriebszuständen der Maschine (Betriebsmodi) kann sodann eine schnelle Umschaltung der Feuchte von extrem trocken zu extrem feucht über die Klappenschaltung ermöglicht werden.

Die Erfindung zeichnet sich gegenüber dem Stand der Technik einerseits durch die Klappenschaltung zur Feuchteregelung, vorzugsweise als Absolutwert (g/kg), sowie andererseits durch die Nutzung von Trockenluftstrom und Feuchtluftstrom aus dem Adsorption- bzw. Desorptionsprozess zur Feuchteregelung aus. Dies kann als sorptive Feuchteregelung bezeichnet werden. Hervorzuheben ist des Weiteren die Trennung der reinen Feuchteregelung (sorptiv) und der Temperierung über Kühler.

In bevorzugter Ausführungsform ist vorgesehen, dass die feuchte Regenerationsluft als Sekundärluft verwendet wird. Zusätzlich ist die Sekundärluft mit einem zuschaltbaren Befeuchter ausrüstbar sollten besonders hohen Anforderungen an die Befeuchtungsleistung des Klimageräts bestehen.

Die Befeuchtung mittels Befeuchter ist optional, da einer der wesentlichen Vorteile des Systems die geringe Komplexität aufgrund des Befeuchterentfalls ist; die Nutzung beider Luftströme ist energetisch und aus Sicht der Betriebskosten vorteilhaft.

Die Regelung und Zuschaltung des optionalen Befeuchters erfolgt dann vorzugsweise über den in der Zuluft angeordneten Feuchtefühler, sowie nach Erreichen eines Schwellenwertes für den Öffnungswinkel von Sekundär- und Trockenluftklappe, wobei der Öffnungswinkel ein drohendes Nichterreichen der Sollwert-Feuchte signalisiert.

Es ist des Weiteren vorgesehen, dass die Regelung der Sollwert-Feuchte der Zuluft über die Ansteuerung der Sekundärluftklappe sowie der Trockenluftklappe mittels eines stetigen Antriebs erfolgt, welche über eine Steuerung in Abhängigkeit der Ist-Feuchte der Zuluft gesteuert werden. Vorzugsweise wird die Sekundärluftklappe gegenläufig zu der Trockenluftklappe gesteuert.

Bei Anforderung von trockener Zuluft (Entfeuchtungsfall) wird die Sekundärluftklappe stetig geschlossen, und die Trockenluftklappe stetig geöffnet, wobei eine in der Trockenluftleitung angeordnete Bypassklappe geregelt wird.

Bei Anforderung von feuchter Zuluft (Befeuchtungsfall) wird die Trockenluftklappe stetig geschlossen, und die Sekundärluftklappe stetig geöffnet

Der Betriebspunkt der Trockenluftklappe und der Fortluftklappe werden vorzugsweise auf der Grundlage einer Istwert-Feuchte des Feuchtefühlers in der Zuluft geregelt. Die Istwert-Feuchte ist vorzugsweise ein berechneter Absolutwert der Feuchte, ermittelt aus der gemessenen Temperatur und der gemessenen relativen Feuchte.

Um den Volumenstrom der Trockenluft konstant zu halten, wird ein Druck der Trockenluft mittels eines Druckaufnehmers gemessen und auf der Grundlage des Druck-Istwertes erfolgt die Regelung der der Bypassklappe.

Gemäß einer weiteren bevorzugten Verfahrensweise ist vorgesehen, dass die Steuerung der Luftklappen unter Berücksichtigung von Luftklappen-Kennlinienwerten erfolgt.

Hierbei werden sowohl im Befeuchtungsfall als auch im Entfeuchtungsfall die jeweiligen Klappenkennlinien, also der Zusammenhang zwischen Druckverlust und Öffnungswinkel der Luftklappen im Feuchteregler hinterlegt.

Um eine Diffusion von Umgebungsfeuchte in die Mischkammer zu vermeiden, wird die Mischkammer stets im Überdruck betrieben.

Die Aufgabe wird durch ein Klimagerät u. a. dadurch gelöst, dass die Feuchteregelung eine Mischkammer umfasst mit einer Trockenluftklappe zur Zuführung von Trockenluft, einer Sekundärluftklappe zur Zuführung von Sekundärluft sowie ausgangsseitig einen Luftkühler sowie einen Ventilator zur Bereitstellung der Zuluft als ein Gemisch aus Trockenluft und Sekundärluft, wobei die Temperatur, sowie die Feuchte der Zuluft, mittels eines Temperaturfühlers sowie eines Feuchtefühlers erfasst und in der Steuerung mit entsprechenden Sollwerten verglichen werden und wobei die Trockenluftklappe sowie die Sekundärluftklappe mittels der Steuerung in ihrem Öffnungswinkel derart ansteuerbar sind, dass Temperatur und Feuchte der Zuluft auf Sollwerten regelbar sind.

Optional umfasst das Klimagerät einen Befeuchter zur Befeuchtung der Sekundärluft, dessen luftseitiger Ausgang mit der Sekundärluftklappe verbunden ist.

In einer weiteren bevorzugten Ausführungsform ist der Sorptionstrockner in dem Klimagerät integriert, wobei ein Ausgang des Trockners mit der Trockenluftklappe sowie einer Bypassklappe verbunden ist.

Ferner ist vorzugsweise in dem Klimagerät ein Luftkühler zur Vorentfeuchtung der Prozessluft integriert, dessen Ausgang typischerweise über einen Filter und einen Ventilator mit einem Sorptionstrockner verbunden ist. Dieser ist vorzugsweise als Adsorberad ausgebildet. Der Sorptionstrockner enthält einen Lufterhitzer LH01, der die Regenerationsluft erhitzt und das adsorbierte Wasser in einen parallelen Prozess wieder auszutreibt. Die feuchte Regenerationsluft wird im Befeuchtungsfall der Mischkammer zugeführt.

Weitere Einzelheiten, Vorteile und Merkmale der Erfindung ergeben sich nicht nur aus den Ansprüchen, den diesen zu entnehmenden Merkmalen - für sich und/oder in Kombination-, sondern auch aus der nachfolgenden Beschreibung von der Zeichnung zu entnehmenden bevorzugten Ausführungsbeispielen.

Es zeigen:
- Fig. 1: eine schematische Darstellung eines Klimageräts zur Klimatisierung eines Raumbereichs eine Maschine beispielsweise einer Druckmaschine,
- Fig. 2: einen schematischen Aufbau einer ersten Ausführungsform des Klimatisierungsgeräts,
- Fig. 3: eine schematische Darstellung von Klappenstellungen eines Klappensystems zur Feuchteregelung des Klimageräts,
- Fig. 4: einen schematischen Aufbau einer zweiten Ausführungsform des Klimageräts,
- Fig. 5: einen schematischen Aufbau einer dritten Ausführungsform des Klimageräts,
- Fig. 6: einen schematischen Aufbau einer vierten Ausführungsform des Klimageräts und
- Fig. 7: einen schematischen Aufbau einer fünften Ausführungsform des Klimageräts.

Fig. 1 zeigt rein schematisch ein Klimagerät UDA zur Klimatisierung eines Raumbereichs einer Maschine DRM, insbesondere eines von einer Klimabox KB umschlossenen, nicht näher bezeichneten Aggregates der Maschine DRM. Hierzu ist das Klimagerät UDA über eine Zuluftleitung ZL mit der Klimabox KB verbunden. Über die Zuluftleitung ZL wird die Klimabox KB mit konditionierter Zuluft versorgt, so dass die in der Klimabox KB angeordneten Aggregate einer bestimmten Luftfeuchte, definiert durch den Taupunkt ausgesetzt sind.

Die Maschine wie Druckmaschine DRM umfasst eine Steuereinheit PC, die über ein Bedienerfeld HMI bedienbar ist. Die Steuerung PC ist über eine Datenverbindung EP mit einer Steuerung PLC des Klimagerätes UDA verbunden, die ebenfalls über das Bedienteil HMI steuerbar ist. Im dargestellten Ausführungsbeispiel ist das Klimagerät UDA Teil der Maschine DRM. Somit besitzt das Klimagerät UDA keine eigenständige Bedienerschnittstelle, sondern die Bedienung und Überwachung des Klimagerätes UDA erfolgt über die Bedienerschnittstelle HMI der Druckmaschine DRM. Die Steuerung und Regelung des Klimageräts UDA erfolgt jedoch über die in dem Klimagerät UDA angeordnete Steuerung PLC. Die Datenschnittstelle EP ermöglicht die Anwahl von Betriebsmodi des Klimageräts UDA, das Verändern von Sollwerten, die Überwachung von Prozesswerten sowie eine Fehlerdiagnose über die Bedienerschnittstelle HMI der Druckmaschine DRM.

Die Spannungsversorgung des Klimageräts UDA erfolgt über eine Zuleitung SV und die Kaltwasserversorgung erfolgt über eine Vorlaufleitung VL sowie eine Rücklaufleitung RL. Eine aus dem Klimagerät austretende Fortluft FL wird über eine Fortluftleitung FL01 abgleitet.

Fig. 2 zeigt einen schematischen Aufbau einer ersten Ausführungsform eines Klimageräts UDA1. Dieses umfasst einen integrierten Trockner TR01, insbesondere Sorptionstrockner, wodurch die Möglichkeit gegeben ist, Taupunkte < 0 °C zu erreichen.

Durch die Integration des Trockners TR01 in das Klimagerät UDA1 zeichnet sich dieses durch eine besonders kompakte Bauweise aus.

Das Klimagerät UDA ist für einen autarken Betrieb konzipiert und besitzt folgende Luftbehandlungsstufen:
- Vorfiltration der Außenluft AL mittels eines Vorfilters FL01,
- Vorentfeuchtung der Prozessluft PL mittels eines Kühlers LK01 (optional),
- Entfeuchtung der Prozessluft PL mittels des Trockner TR01,
- Erhitzen der Prozessluft PL mittels des Trockners TR01,
- Erzeugen befeuchteter Sekundärluft SL aus Umluft, Regenerationsluft und/oder mittels eines Befeuchters BF01,
- Mischen der Zuluft ZL aus Sekundärluft SL und Trockenluft TL in einer Mischkammer MK und
- Kühlung der Zuluft ZL mittels eines Kühlers LK02 am Ausgang der Mischkammer MK.

Die Sollwerte für die Zuluft ZL sind bedienerseitig und abhängig von den jeweiligen Betriebsmodi der Druckmaschine DRM einstellbar. Die Sollwerte werden im Regelbetrieb der Druckmaschine DRM nicht verändert. Soll- und Regelgrößen des Klimageräts UDA1 sind beispielsweise Zuluft-Temperatur, Zuluft-Feuchte sowie Zuluft-Volumenstrom.

Der Vorfilter FL01 für die Außenluft AL ist in einem Gehäuse des Klimageräts UDA1 angeordnet und stellt einen zentralen Ansaugfilter für das Klimagerät UDA1 dar. Über den Vorfilter FL01 werden sowohl die Prozessluft PL zu dem Trockner TR01 als auch die Sekundärluft SL und gegebenenfalls die mechanische Schaltschrankbelüftung gespeist. Der Vorfilter FL01 ist Voraussetzung für den Einsatz des Klimagerätes in Hygienebereich.

Die Prozessluft PL wird kontinuierlich über den Luftkühler LK01 vorentfeuchtet und auf Taupunkt gekühlt.

Eine Austrittstemperatur des Kühlers LK01 wird über einen Sensor TRC erfasst und über die Steuerung SS01 geregelt. Der Sollwert ist für alle Betriebszustände des Klimageräts UDA1 gleich. Die Regelung erfolgt mit Hilfe des Temperaturfühlers TRC11 am Austritt des Kühler LK01 und eines Regelventils V1 in Kühlwasserrücklauf, welches den Durchfluss in Abhängigkeit der Austrittstemperatur am Kühler LK01 regelt.

Die Prozessluft PL wird sodann über einen Vorfilter FL02 und einen Ventilator FAN02 dem als Sorptionstrockner ausgebildeten Trockner TR01 zugeführt. Die Aufgabe des Sorptionstrockners TR01 ist die Bereitstellung von Trockenluft mit einem Taupunkt von vorzugsweise deutlich kleiner 0 °C. Hierfür wird Prozessluft PL durch ein rotierendes Absorberad AD01 (Sorbens: Silikatgel) geführt und getrocknet. Der Vorgang führt zu einer Beladung des Sorptionsrades AD01 mit Wasser, welches in einem parallelen Prozess wieder ausgetrieben wird. Diese sogenannte Regeneration erfolgt durch Zuführung warmer Luft. Die Erwärmung der Regenerationsluft RL erfolgt in zwei Schritten: Ein Teil des Prozessluftstroms wird abgezweigt und über einen Sektor des Rotors AD01 geführt, was zu einer Vorerwärmung führt. Zuletzt wird die Luft elektrisch mittels eines Heizgerätes LH1 auf Regenerationstemperatur erwärmt. Die Vorerwärmung der Regenerationsluft RL dient der Energieeinsparung und Erhöhung des Sorptionsvermögens des Rotors AD01 durch Abkühlung der Rotoroberfläche.

Der Sorptionstrockner TR01 ist vor Überhitzung über Sicherheitsthermostate geschützt. Eine Überhitzung kann auftreten, wenn der Regenerationsstrom ausbleibt, ein Antriebsmotor des Rotors AD01 stehenbleibt oder keine Übertragung von Feuchte stattfindet. Um ein Auslösen der Sicherheitsthermostate - und damit einen Stillstand des Trockners TR01 im Metallausfall des Klimatisierungsgeräts - zu vermeiden, wird die Temperatur über einen Fühler TA12 am Austritt der Regenerationsluft RL überwacht. Dieser steuert die Leistung der Regenrationsheizung über einen "externen" Leistungssteller bzw. ermöglicht die optimale Einstellung der Regenerationstemperatur in Abhängigkeit des Regenrationsluftstroms.

Am Austritt des Sorptionstrockners TR01 steht warme trockene Luft zur Verfügung. Diese wird der Mischkammer MK zugeführt. Zu beachten ist die Verwendung der Trockenluft für den Heizbetrieb, da das Klimagerät UDA1 über keinen gesonderten Lufterhitzer verfügt. Dies bedingt im Fall eines Befeuchtungsbetriebs die Einspeisung von Trockenluft in die Mischkammer MK.

Gemäß der Erfindung erfolgt eine Feuchteregelung des Klimageräts UDA1 primär mit Hilfe einer Steuerung einer Sekundärluftklappe KL01 für den Zustrom der Sekundärluft SL in die Mischkammer MK sowie einer Trockenluftklappe KL02 für den Zustrom von Trockenluft TL in die Mischkammer MK sowie einer Fortluftklappe KL03 zur Regelung der Fortluft FL. Die Sekundärluftklappe KL01 ist mit dem Befeuchter BF01 verbunden.

Ein Betrieb ohne den Befeuchter BF01, d. h. unter Verwendung von Umluft UL als Sekundärluft SL ist möglich. Sollten die Betriebsbedienungen ein Erreichen der Zuluftfeuchte nicht zulassen, so ist eine Zuschaltung des Befeuchters BF01 vorgesehen.

Der Befeuchter BF01 ist symmetrisch vom Prozessluftstrom PL über die Sekundärluftklappe KL01 getrennt. Dies verhindert den Feuchteeintrag bei Stillstand des Befeuchters BF01 und gleichzeitigen Zuluftbetrieb mit Trockenluft TL z. B. im Wartungsmodus der Druckmaschine DRM.

Die Regelung und Zuschaltung des Befeuchters BF01 erfolgt durch Ansteuerung der Klappe KL01über einen Feuchtefühler HRC21 in der Zuluft ZL. Des Weiteren ist die Zuschaltung des Befeuchters BF01 an das Erreichen eines Schwellenwertes für einen Öffnungswinkel der Sekundärluftklappe KL01 gekoppelt; denn der Öffnungswinkel signalisiert das drohende Nichterreichen der Sollfeuchte.

Das Klimagerät UDA1 ist im Falle eines Defektes an der Sekundärluftklappe KL01 über einen Sicherheitshygrostaten vor interner Betauung geschützt. Der Hygrostat HRC21 setzt im Fehlerfall den Befeuchter BF01 außer Betrieb und eine Alarmmeldung an die Steuerung SS01. Der Befeuchterbetrieb ist nur dann zulässig, wenn keine Störmeldung seitens des Hygrostaten HRC21 anliegt.

Im Normalbetrieb, d. h. Zuluft im Temperaturbereich von 18 °C bis 24 °C, Feuchte im Bereich 30 % bis 80 % r.F. sowie Luftstrom 200 m³/h und im Wartungsbetrieb, d. h. Zuluft ca. 18 °C, Restfeuchte 5 bis 10 % r.F. sowie Luftstrom 100 m³/h erfolgt die Feuchteregelung des Klimageräts UDA1 über die Luftklappen KL01 und KL02. Die Luftklappen KL01, KL02 verfügen jeweils über einen stetigen Antrieb M1, M2 und werden über die Steuerung SS01 des Klimagerät UDA1 und in Abhängigkeit der Zuluftfeuchte, die über den Feuchtefühler HRC21 gemessen wird, gesteuert.

Die Luftklappen KL01, KL02 werden gegenläufig gefahren, wie dies in Fig. 3 dargestellt ist, aus der die Klappenstellung der einzelnen Luftklappen KL01, KL02 ersichtlich ist. Im Wartungsbetrieb sind bei Anforderung von trockner Luft die Sekundärluftklappe KL01 und die Fortluftklappe KL03 geschlossen, während die Trockenluftklappe KL02 geöffnet ist.

Im Befeuchtungsfall ist die Sekundärluftklappe KL01 geöffnet, während die Luftklappen KL02 und KL3 teilweise geöffnet sind.

Der jeweils richtige Betriebspunkt der Luftklappen KL02 und KL03 ergibt sich aus dem Istwert des Feuchtefühlers HRC21 am Austritt des Klimagerätes UDA1. Zugleich sind die Luftklappen KL01, KL02, KL03 so einzustellen, dass sich keine Veränderung des Luftstroms der Trockenluft TL ergibt, um einen kontinuierlichen Betrieb des Trocknens TR01 zu gewährleisten. Aus diesem Grund erfolgt die Steuerung der Luftklappen KL02 und KL03 unter Zuhilfenahme eines Druckaufnehmers PRC11 in der Trockenluft TL. Der Ist-Wert wird in der Steuerung SS01 erfasst und unter Berücksichtigung von vorgegebenen Klappenkennlinien, wie beispielsweise Leckverlust-Diagramm, oder Regelcharakteristik bzw. Druckverlust-Diagramm der Luftklappen KL01, KL02, KL03 geregelt.

Auch kann das Klimagerät UDA1 in einem Betriebszustand "IDLE" betrieben werden, in dem das Klimagerät betriebsbereit ist, jedoch die Trockenluft TL über die Luftklappe KL03 verworfen wird, weshalb die Luftklappen KL01 und KL02 geschlossen sind.

Ist das Klimagerät im Betriebszustand "STOP", sind alle Luftklappen KL01 bis KL03 geschlossen und das Klimagerät UDA intern vor Verunreinigung geschützt.

In der Mischkammer MK werden Trockenluft TL und Feuchtluft FL gemischt. Die Mischkammer MK wird stets im Überdruck betrieben, um eine Feuchte-Diffusion in der Mischkammer MK zu vermeiden. Die Dichtheit der Mischkammer entspricht der der Luftklappen KL01, KL02. Ferner ist in der Mischkammer MK der Zuluftventilator FAN02 installiert.

Dieser fördert die Zuluft ZL den Raumbereich wie in die Klimabox KB. Aufgrund veränderlicher Widerstände im Klimagerät UDA1 besitzt der Zuluftventilator FAN02 eine Drehzahlregelung. Die Drehzahlregelung dient der Einstellung des kundenseitigen Luftvolumenstroms. Der Volumenstrom wird auf einen festen Sollwert geregelt. Die Regelung erfolgt mit Hilfe eines Differenzdrucksensors PRC21, der den Druck über den Kühler LK02 misst.

Der Kühler LK02 regelt die Lufttemperatur am Austritt des Klimageräts UDA1. Die Austrittstemperatur ist über eine Sollwertvorgabe einstellbar. Diese wird über einen Temperaturfühler TRC21 am Austritt des Kühlers LK02 gemessen.

Aus Obigem ergibt sich, dass das Klimagerät UDA1 die Betriebsmodi "OFF", "IDLE" (inaktiv), "RUN", "DRY" sowie "SHUT-DOWN" erfüllen muss.

Zwischen den folgenden Betriebsmodi wird eine schnelle Umschaltung gewährleistet:

IDLE ↔ RUN

IDLE ↔ DRY

RUN ↔ DRY.

Im Betriebsmodus "OFF" ist die Druckmaschine DRM aus. Liegt dieses Signal an, so wird das Klimagerät UDA nicht benötigt. Dieses verharrt nach dem Einschalten über einen Hauptschalter im Zustand "OFF". Der Betriebszustand "OFF" wird der Druckmaschine DRM über die Datenverbindung EP rückgemeldet, wobei die Rückmeldung nach einem etwaigen internen Nachlauf des Klimageräts UDA erfolgt. Die Betriebszustände "IDLE" sowie "RUN" sind aus dem Betriebszustand "OFF" anforderbar.

Im Betriebszustand "IDLE" ist die Druckmaschine angehalten. Sie befindet sich möglicherwiese in "Wartung". Der Betriebszustand "IDLE" definiert sich durch eine möglichst schnelle Verfügbarkeit von Trockenluft TL. Der Trockner TR01 ist in Betrieb. Die Trockenluft TL wird mittels der internen Klappenschaltung verworfen.

Die Betriebszustände "OFF" und "RUN" sind aus dem Zustand "IDLE" anforderbar.

In dem Betriebszustand "RUN" befindet sich die Druckmaschine DRM im normen Produktionsbetrieb und wird mit Zuluft ZL versorgt. Die individuellen Betriebszustände für Temperatur und Feuchte der Zuluft ZL sind durch Sollwert-Vorgaben über die Druckmaschine DRM veränderlich. Der Luftvolumenstrom wird konstant gefahren. Vorzugsweise werden in dem Betriebszustand "RUN" folgende Betriebsweisen gefahren:

| | |
|---|---|
| Normal: | 24 °C / 38 % r.F. |
| Boost: | 24 °C / hohe Feuchte |
| Wartung: | 18 °C / 5 bis 10 % r.F. |

Die Betriebszustände "OFF" und "IDLE" sind aus dem Zustand "RUN" anforderbar.

In dem Betriebszustand "DRY" befindet sich die Druckmaschine DRM in Wartung und muss mit trockener Luft, beispielsweise 100 bis 200 m³/h; 18 °C; 5 bis 10 % r.F. versorgt werden.

Die Zustände "OFF" bis "RUN" sind aus dem Zustand "DRY" anforderbar.

In dem Betriebszustand "SHUT-DOWN" ist das Klimagerät UDA vor Überhitzung durch Nachlauf des Prozessventilators FAN01 im Trockner TR01 geschützt. Die Anforderung des Betriebszustands "OFF" ist hochrangiger als der Nachlauf des Betriebszustands "SHUT-DOWN".

Die Zustände "OFF", "IDEL", "RUN" sowie "DRY" sind aus Betriebszustand "SHUT-DOWN" anforderbar.

Das erfindungsgemäße Regelungskonzept des Klimageräts UDA trennt zwischen einer Temperatur- und Feuchteregelung der Zuluft ZL.

Die Temperaturregeleung der Zuluft ZL erfolgt über den Kühler LK02. Die Regelung der Lufttemperatur erfolgt über ein Regelventil V02 im Rücklauf RL des ansonsten stromkonstanten Sekundärkreises des Kühlers LK02. Dieses verändert die Vorlauftemperatur des Wassers durch eine Mengenregulierung im Bypass BP, in dem eine Pumpe P01 und ein angeordnet ist.

Der Kühler LK02 ist für einen sensiblen Betrieb ausgelegt, so dass im Normalbetrieb kein Kondensat anfällt. Gegen Kondensatanfall ist der Kühler LK02 über eine Überwachung des Kühlwasservorlaufs gesichert.

Die Feuchteregelung der Zuluft ZL erfolgt über die Luftklappen KL01 und KL02. Die relative Luftfeuchte und Lufttemperatur werden am Austritt des Kühlers LK02 durch die Sensoren TRC21, HRC21 gemessen. Aus beiden Werten erfolgt die Berechnung der Absolutfeuchte. Die Verwendung der Absolutfeuchte als Stellsignal für die Luftklappen KL01, KL02 minimiert den Einfluss von Temperaturschwankungen und erhöht somit die Regelgenauigkeit der Feuchte.

Fig. 4 bis 7 zeigen weitere Ausführungsformen eines Klimagerätes UDA2, UDA4, UDA5, wobei identische Elemente mit identischen Bezugszeichen bezeichnet sind.

Das Klimagerät UDA2 gemäß Fig. 4 unterscheidet sich von dem Klimagerät UDA1 dadurch, dass der Trockenluftklappe KL02 eine Drosselklappe DK vorgeschaltet ist, um den Trockenluftstrom einzudrosseln. Des Weiteren ist in der Zuluftleitung ZL ergänzend ein Durchflussregler FRC21 vorgesehen, über den der Ventilator FAN02 gesteuert wird. Durch Änderung der Drehzahl N des Ventilators FAN02 kann der Durchfluss auf einen gewünschten Wert eingestellt werden.

Eine weitere Ausführungsform eines Klimagerätes UDA3 ist schematisch in Fig. 5 dargestellt. Bei dieser Ausführungsform ist der Trockenluftklappe KL02 eine Drosselklappe DK vorgeschaltet. Der Ventilator FAN02 wird über einen Durchflussregler FRC21 angesteuert, wobei die Drehzahl N auf einen konstanten Wert eingestellt wird. Die Klappen KL01 sowie KL02 werden über den Feuchteregler HRC21 angesteuert bzw. geregelt, wobei die sekundäre Luftklappe KL01 auf/zugesteuert wird und die Trockenluftklappe KL02 stetig geregelt wird.

Eine weitere bevorzugte Ausführungsform eines Klimagerätes UDA4 ist in Fig. 6 schematisch dargestellt. Diese Ausführungsform zeichnet sich dadurch aus, dass die Regenerationsluft RL aus dem Absorptions- bzw. Desorptionsprozess zur Feuchteregelung als Feuchtluftstrom verwendet wird. Zur Feuchteregelung werden somit die Trockenluft TL und die Regenerationsluft RL als Feuchtluft aus dem Absorptions- bzw. Desorptionsprozess benutzt. Dies kann als sorptive Feuchteregelung bezeichnet werden. Insbesondere erfolgt eine Trennung zwischen einer reinen Feuchteregelung (sorptiv) und der Temperierung der Zuluft ZL über den Kühler LK02.

Bei dieser Ausführungsform ist vorgesehen, dass die Regenerationsluft RL des Sorptionstrockners TR01 der Sekundärluftklappe KL01 zugeführt wird. Optional kann im Verlauf der Regenerationsluft RL der Befeuchter BF02 angeordnet sein. Um den Druck sowohl an der Sekundärluftklappe K101 als auch der Trockenluftklappe KL02 auf denselben Wert einzustellen, ist in einer Verbindung der Trockenluftleitung TL zu der Fortluftleitung FL01 die Fortluftklappe KL03 als Bypassklappe eingeschaltet, welche über einen Druckregler PRC11 geregelt wird. Entsprechend ist in einer Verbindung der Regenerationsluftleitung LR zu der Fortluftleitung FL01 eine Bypassklappe KL04 eingeschaltet, die über einen Druckregler PRC12 regelbar ist, um an der Sekundärluftklappe KL01 denselben Druck einzustellen wie an der Trockenluftklappe KL02.

Auch besteht die Möglichkeit, den Eingang des Befeuchters BF01 eingangsseitig über eine Rückstauklappe RSK02 mit Umluft UL zu verbinden. Bei dieser Ausführungsform wird die Sekundärluftklappe KL01 vorzugsweise Auf/Zu gesteuert, während die Trockenluftklappe KL02 stetig über den Feuchteregler HRC21 geregelt wird.

Fig. 7 zeigt rein schematisch eine vierte Ausführungsform eines Klimagerätes UDA5. Die Ausführungsform des Klimagerätes UDA5 unterscheidet sich gegenüber der Ausführungsform UDA4 dadurch, dass der Ventilator FAN02 nicht in der Zuluftleitung ZL, sondern in der Umluftleitung angeordnet ist. Der Sekundärluftklappe KL01 sowie der Trockenluftklappe KL02 sind jeweils eine Drosselklappe DK vorgeschaltet. Die Bypass- bzw. Fortluftklappe KL03 in der Trockenluftleitung TL sowie die Bypassklappe KL04 in der Regenerationsluftleitung RL dienen zur Einstellung desselben Vordruckes an den Klappen KL01, KL02. Ausgangsseitig sind die Bypassklappen KL03, KL04 mit der Fortluftleitung FL01 verbunden. Zur Regelung desselben Vordruckes sind die Druckregler PRC12, PRC11 mit dem Durchflussregler FRC21 gekoppelt. Sowohl in der Umluftleitung UL als auch in der Regenerationsluftleitung RL sind Rückstauklappen RSK01, RSK02 angeordnet. Bei dieser Ausführungsform wird sowohl die Sekundärluftklappe KL01 als auch die Trockenluftklappe KL02 stetig über den Feuchteregler HRC21, welcher in der Zuluftleitung ZL angeordnet ist, geregelt.

## Patentansprüche

1. Verfahren zur Klimatisierung eines Raumbereichs (KB), insbesondere eines Produktionsbereichs einer Maschine (DRM), wie Druckmaschine, mittels eines Klimageräts (UDA, UDA1, UDA2, UDA3, UDA4), wobei von dem Klimagerät (angesaugte Außenluft (AL) als Prozessluft (PL) mittels eines Trockners (TR01) getrocknet wird und wobei eine Restfeuchte der aus dem Trockner (TR01) austretenden Trockenluft (TL) mittels eines Feuchtereglers (FR) eingestellt und als Zuluft (ZL) dem zu klimatisierenden Raumbereich (KB) zugeführt wird,
**dadurch gekennzeichnet,**
**dass** die aus dem als Sorptionstrockner ausgebildeten Trockner (TR01) austretende Trockenluft (TL) über eine Trockenluftklappe (KL02) volumengesteuert in eine Mischkammer (MK) geleitet wird, dass ergänzend feuchte Luft als Sekundärluft (SL) über eine Sekundärluftklappe (KL01) zusammen mit der Trockenluft (TL) in die Mischkammer (MK) geleitet wird, und dass ein Gemisch aus Sekundärluft (SL) und Trockenluft (TL) über einen Luftkühler (LK02) als die Zuluft (ZL) bereitgestellt wird, wobei eine Temperatur und eine Feuchte der Zuluft (ZL) gemessen und mit einem Sollwert verglichen wird und wobei die Trockenluftklappe (KL02) und/oder die Sekundärluftklappe (KL01) derart angesteuert werden, dass eine Sollwert-Feuchte in der Zuluft (ZL) geregelt wird.

2. Verfahren zur Klimatisierung eines Raumbereichs einer Maschine, insbesondere eines Produktionsbereichs einer Druckmaschine, oder typischerweise von Maschinen und Anlagen mit besonders trockenen und zugleich schnell zu ändernden klimatischen Bedingungen in den Raumbereichen, mittels eines Klimageräts, wobei von dem Klimagerät angesaugte Außenluft oder Umluft als Prozessluft mittels eines Luftkühlers gegebenenfalls vorentfeuchtet wird,
**dadurch gekennzeichnet,**
**dass** ein regenerativer Sorptionstrockner die Prozessluft mittels Adsorption entfeuchtet, dass die erzeugte Trockenluft mit Hilfe einer Klappenschaltung einer Mischkammer zugeführt wird, dass ein Sekundärluftstrom größerer Feuchte wie Außenluft, Umluft oder feuchte Regenerationsluft aus dem Trocknerprozess über eine Klappenschaltung derselben Mischkammer zugeführt wird, und dass ein Mischungsverhältnis aus Trockenluft und Feuchtluft über einen nachgeschalteten Sensor zur Feuchteregelung verwendet wird, und ein darauffolgender Kühler ausschließlich sensibel - also trocken - arbeitet und den Zuluftstrom temperiert, sodass die Zuluft dem zu klimatisierten Raumbereich - beispielsweise einer Druckmaschine - zugeführt werden kann.

3. Verfahren nach Anspruch 1 oder 2,
**dadurch gekennzeichnet,**
**dass** die Zuluft (ZL) über einen sensiblen Luftkühler (LK02) bereitgestellt wird.

4. Verfahren nach zumindest einem der vorhergehenden Ansprüche,
**dadurch gekennzeichnet,**
**dass** als Sekundärluft (SL) Luft großer Feuchte wie Umluft (UL), Umgebungsluft, Regenerationsluft (RL) und/oder Außenluft (AL) verwendet wird, wobei vorzugsweise die Sekundärluft (SL) mittels eines Befeuchters (BF01) befeuchtet wird.

5. Verfahren nach zumindest einem der vorhergehenden Ansprüche,
**dadurch gekennzeichnet,**
**dass** die Sollwert-Feuchte als Absolutwert geregelt wird, wobei insbesondere die Regelung der Sollwert-Feuchte der Zuluft (ZL) über die Ansteuerung der Sekundärluftklappe (KL01) sowie der Trockenluftklappe (KL02) mittels eines stetigen oder unstetigen (Auf/Zu) Antriebs (M1, M2) erfolgt, welche über eine Steuerung (PLC) in Abhängigkeit von der Ist-Feuchte der Zuluft (ZL) gesteuert werden.

6. Verfahren nach zumindest einem der vorhergehenden Ansprüche,
**dadurch gekennzeichnet,**
**dass** die Regelung und Zuschaltung des Befeuchters (BF01) über einen in der Zuluft (ZL) angeordneten Feuchtefühler (HRC21) erfolgt, wobei insbesondere der Befeuchter (BF01) nach Erreichen eines Schwellenwertes für einen Öffnungswinkel von Sekundär- und Trockenluftklappe (KL01) zugeschaltet wird, wobei der Öffnungswinkel ein drohendes Nichterreichen der Sollwert-Feuchte signalisiert.

7. Verfahren nach zumindest einem der vorhergehenden Ansprüche,
**dadurch gekennzeichnet,**
**dass** die Sekundärluftklappe (KL01) gegenläufig zu der Trockenluftklappe (KL02) gesteuert wird.

8. Verfahren nach zumindest einem der vorhergehenden Ansprüche,
**dadurch gekennzeichnet,**
**dass** in einem Entfeuchtungsfall, d. h. bei Anforderung von trockener Zuluft (ZL) die Sekundärluftklappe (KL01) stetig geschlossen und die Trockenluftklappe (KL02) stetig geöffnet wird, wobei eine in der Trockenluftleitung angeordnete Bypassklappe (KL03) geregelt wird, und/oder dass in einem Befeuchtungsfall, d. h. bei Anforderung von feuchter Zuluft (ZL) die Trockenluftklappe (KL02) stetig geschlossen und die Sekundärluftklappe (KL01) stetig geöffnet wird.

9. Verfahren nach zumindest einem der vorhergehenden Ansprüche,
**dadurch gekennzeichnet,**
**dass** der Betriebspunkt der Trockenluftklappe (KL02) und der Fortluftklappe (KL03) auf der Grundlage einer Istwert-Feuchte des Feuchtefühlers (HRC21) in der Zuluft (ZL) am Austritt des Klimageräts (UDA) geregelt wird, wobei die Istwert-Feuchte vorzugsweise ein berechneter Absolutwert der Feuchte ist, welcher aus der gemessenen Temperatur und der gemessenen Feuchte ermittelt wird, und/oder dass die Fortluftklappe (KL03) derart geregelt wird, dass der Volumenstrom der Trockenluft (TL) konstant eingestellt wird.

10. Verfahren nach zumindest einem der vorhergehenden Ansprüche,
**dadurch gekennzeichnet,**
**dass** ein Druck der Trockenluft (TL) mittels eines Druckaufnehmers (PLC11) gemessen wird und dass auf Grundlage des Druck-Istwertes die Steuerung der Trockenluftklappe (KL02) sowie der Fortluftklappe (KL03) erfolgt, wobei insbesondere der Druck-Istwert der Trockenluft (TL) durch den Druckaufnehmer (PRC11) erfasst, in der Steuerung (PLC) verarbeitet und unter Berücksichtigung von Kennlinienwerten der Luftklappen (KL01, KL02, KL03) konstant gehalten wird.

11. Verfahren nach zumindest einem der vorhergehenden Ansprüche,
**dadurch gekennzeichnet,**
**dass** die Mischkammer (MK) stets im Überdruck betrieben wird, um eine Feuchtediffusion in der Mischkammer zu vermeiden.

12. Verfahren nach zumindest einem der vorhergehenden Ansprüche,
**dadurch gekennzeichnet,**
**dass** die Zuluft (ZL) mittels eines Zuluftventilators (FAN02) in die Maschine (DRM) gefördert wird, wobei insbesondere der Zuluftventilator drehzahlgeregelt wird, um einen gewünschten Luftvolumenstrom einzustellen, wobei insbesondere die Temperatur der Zuluft mittels eines Luftkühlers (LK02) beim Austritt des Klimageräts (UDA) geregelt wird, wobei die Lufttemperatur mittels eines Temperaturfühlers (TRC22) beim Austritt des Kühlers (KL02) gemessen wird.

13. Klimagerät (UDA) zur Klimatisierung eines Raumbereichs (KB) einer Maschine (DRM), insbesondere eines Produktionsabschnitts einer Druckmaschine (DRM), umfassend vorzugsweise einen Kühler (LK01) zur Vorentfeuchtung von Prozessluft (PL), einen Trockner (TR01) zur Bereitstellung von Trockenluft (TL) sowie einen Feuchteregler (FR) zur Einstellung der Temperatur und Feuchte einer dem Raumbereich (KB) zugeführten Zuluft (ZL),
**dadurch gekennzeichnet,**
**dass** der Feuchteregler (FR) eine Mischkammer (MK) umfasst mit einer Trockenluftklappe (KL02) zur Zuführung von Trockenluft (TL), einer Sekundärluftklappe (KL01) zur Zuführung von Sekundärluft (SL) sowie ausgangsseitig einen Luftkühler (LK02) sowie einen Ventilator (FAN02) zur Bereitstellung der Zuluft (ZL) als ein Gemisch aus Trockenluft (TL) und Sekundärluft (SL), wobei die Temperatur sowie die Feuchte der Zuluft (ZL) mittels eines Temperaturfühlers (TRC21) sowie eines Feuchtefühlers (HRC21) erfasst und in einer Steuerung (PLC) mit entsprechenden Sollwerten verglichen werden und wobei die Trockenluftklappe (KL02) sowie die Sekundärluftklappe (KL01) mittels der Steuerung (PLC) in ihrem Öffnungswinkel derart ansteuerbar sind, dass Temperatur und Feuchte der Zuluft (ZL) auf einen Sollwert regelbar sind.

14. Klimagerät nach Anspruch 13,
**dadurch gekennzeichnet,**
**dass** das Klimagerät (UDA) einen Befeuchter (BF01) zur Befeuchtung der Sekundärluft aufweist, dessen Ausgang mit der Sekundärluftklappe (KL01) verbunden ist, und/oder dass in dem Klimagerät (UDA) ein Luftkühler (LKA) zur Vorentfeuchtung der Prozessluft (PL) integriert ist, dessen Ausgang über ein Filter (FI1) und einen Ventilator (FAN01) mit einem Subtionstrockner (AD01) verbunden ist, der als Adsorber ausgebildet ist.

15. Klimagerät nach Anspruch 13 oder 14,
**dadurch gekennzeichnet,**
**dass** der Ausgang des in dem Klimagerät (UDA) integrierten Trockners (TR01) mit der Trockenluftklappe (KL02) sowie einer Fortluftklappe (KL03) verbunden ist, wobei insbesondere im Verlauf der Trockenluftleitung ein Druckmessgerät (PRC11) installiert ist.

16. Klimagerät nach zumindest einem der Ansprüche 13 bis 15,
**dadurch gekennzeichnet,**
**dass** parallel zu einem die Zuluft (ZL) kühlenden Luftkühler (LK02) ein Differenzdruckmesser (PLC21) geschaltet ist und/oder dass in die Zuluftleitung ein Temperaturfühler (TRC21) sowie der Feuchtefühler (HRC21) integriert sind und/oder dass die Mischkammer (MK) eine Dichtheit aufweist, die der Dichtheit der Luftklappen (LK01, LK02) entspricht.

17. Klimagerät nach zumindest einem der Ansprüche 13 bis 16,
**dadurch gekennzeichnet,**
**dass** die Maschine eine Druckmaschine (DRM) ist und dass der Raumbereich (KB) eine Walze eines Etikettendruckers umschließt, wobei auf der Walze ein definierter Reifefilm erzeugbar ist, welcher das Festkleben der Etiketten auf der Walze verhindert.
